# EUROPÄISCHE PATENTSCHRIFT

(11) **EP 1 390 286 B1**
(45) Veröffentlichungstag und Bekanntmachung des Hinweises auf die Patenterteilung: **13.02.2008**
(21) Anmeldenummer: 02753047.6
(22) Anmeldetag: 08.05.2002
(51) Int. Cl.: B66C 13/06

(54) **SYSTEM UND VERFAHREN ZUR MESSUNG EINER HORIZONTALEN AUSLENKUNG EINES LASTAUFNAHMEMITTELS**
SYSTEM AND METHOD FOR MEASURING A HORIZONTAL DEVIATION OF A LOAD RECEIVING ELEMENT
SYSTEME ET PROCEDE POUR MESURER LA DEVIATION HORIZONTALE D'UN SUPPORT DE CHARGE

(30) Priorität: 08.05.2001 DE 10122142
(43) Veröffentlichungstag der Anmeldung: 25.02.2004
(73) Patentinhaber: KRUSCHE LAGERTECHNIK AG, 85435 Erding (DE)
(72) Erfinder: LUKAS, Gunther, 85456 Wartenberg (DE)
(74) Vertreter: Graf von Stosch, Andreas
(86) Internationale Anmeldenummer: PCT/EP2002/005102
(87) Internationale Veröffentlichungsnummer: WO 2002/090234

(56) Entgegenhaltungen:
- DE-A- 1 756 441
- PATENT ABSTRACTS OF JAPAN vol. 007, no. 150 (P-207), 30. Juni 1983 (1983-06-30) & JP 58 061429 A (TOKYO SHIBAURA DENKI KK), 12. April 1983 (1983-04-12)

## Beschreibung

Die vorliegende Erfindung richtet sich auf ein System zur Messung einer horizontalen Auslenkung eines Lastaufnahmemittels in Relation zu einer Position einer Krankatze, wobei das Lastaufnahmemittel an einer Vielzahl von Tragseilen an der Krankatze hängend angeordnet ist, sowie auf ein Verfahren zum Messen einer horizontalen Auslenkung eines Lastaufnahmemittels in Relation zu einer Position einer Krankatze, wobei das Lastaufnahmemittel an einer Vielzahl von Tragseilen an der Krankatze hängend angeordnet ist.

Während des Transports von Lasten mit einem Brücken- oder Portalkran, Schiffsentlader, Containerbrücken sowie Coil- und Stahllagerkrane werden Lasten regelmäßig von einem Standort A mit einer Niveauhöhe h₀ auf eine Transportniveauhöhe h₁ gehoben, um dann auf einen bestimmten, zumeist zeitoptimierten Weg zu einen Zielort B transportiert zu werden, der auf einem Niveau h₂ liegt.

Bei allen vorgenannten Transportmitteln befindet sich eine sogenannte Krankatze auf einer Traverse, an der durch Trageseile verbunden, Lastaufnahmemitteln, wie beispielsweise Greifvorrichtungen zur Aufnahme der Lasten, beispielsweise Container, Paletten o.ä. angeordnet sind.

Nach Aufnahme der Last am Ort A findet regelmäßig eine Horizontalbewegung der Krankatze statt, wobei, durch die Trägheit bedingt, die an den Seilen hängenden Lasten gegenüber der Krankatze zeitverzögert beschleunigt bzw. verzögert werden. Diese Beschleunigungs- bzw. Verzögerungsvorgänge führen zu einer horizontalen Auslenkung des Lastaufnahmemittels in Relation zu der Position der Krankatze. Während des Transports der an den Tragseilen hängenden Lasten, tritt diese Auslenkung regelmäßig auf, mit der Konsequenz, daß bei einer gleichförmigen Bewegung der Krankatze ein unerwünschtes Pendeln der an den Tragseilen befestigten Lasten eingeleitet wird.

Es gehört daher zu den ständigen Aufgaben eines Kranführers, diesen Pendelbewegungen entgegenzuwirken. Ein geübter und aufmerksamer Kranfahrer erreicht dies durch gekonntes Gegensteuern während der Transportbewegung. Ist der Bediener jedoch ungeübt oder unaufmerksam, so können sich die Transportvorgänge und Umschlagszeiten wesentlich verlängern. Ungünstigstenfalls wächst die Gefahr von Kollisionen und Unfällen.

Es sind Pendeldämpfungsvorrichtungen der Firma CePLuS GmbH in Magdeburg bekannt, die zur Messung der horizontalen Auslenkung des Lastaufnahmemittels Hochleistungskameras mit Mikroprozessoren verwenden. Diese Hochleistungskameras werden an einer Krankatze montiert und messen die Lastbewegungen, um während des Fahrens die Geschwindigkeit der Krankatze so anzupassen, damit keine unerwünschten Schwingungen der Lasten auftreten.

Zur Messung der Auslenkung des Lastaufnahmemittels werden auf dem Lastaufnahmemittel Reflektoren befestigt. Die auf der Krankatze montierte Kamera ist nach unten, d.h. in Richtung auf das Lastaufnahmemittel gerichtet und ermittelt die Position des Reflektors relativ zur Krankatze. Aus diesen Positionsdaten des Reflektors wird die Auslenkung des Lastaufnahmemittels berechnet.

Als nachteilig hat sich bei dem System CeSAR der Firma CePLuS erwiesen, daß die Zeitintervalle für die Bestimmung der Auslenkung zu groß für eine zeitnahe, dynamische Regelung sind, sowie weiterhin, die Auflösung hinsichtlich der Meßgenauigkeit des Kamerameßsystems ebenfalls den Ansprüchen einer zeitnahen, dynamischen Regelung nicht genügt. Neben diesen nachteiligen Systemdaten hat sich die Baugröße des Pendeldämpfsystems CeSAR ebenfalls als nachteilig erwiesen, da die Reflektoren, die auf dem Lastaufnahmemittel angebracht werden müssen, ungünstige Abmessungen aufweisen. Ein weiterer Nachteil des Systems CeSAR ist der eingeschränkte Sichtfeldbereich, wenn zumindest eine gewisse Meßgenauigkeit erzielt werden soll, da die Meßgenauigkeit des Kameraobjektivs mit dem Sichtfeldwinkel korreliert. Ein großer Sichtfeldwinkel bedingt daher ein sog. Weitwinkelobjektiv, worunter jedoch die Bildauflösung und so schließlich die Meßgenauigkeit leidet. Ein weiterer Nachteil des System CeSAR ist die Wartungsfrequenz der optischen Einrichtungen. Denn beim Einsatz in herkömmlichen Lagerumgebungen, ist eine gewisse Verschmutzung der Regale, des Transportguts und somit der Transportmittel regelmäßig zu erwarten, mit der Folge, daß auch die optischen Einrichtungen, beispielsweise das Kameraobjektiv häufig gereinigt werden müssen.

Aufgabe der vorliegenden Erfindung ist es daher, ein System und ein Verfahren bereitzustellen, welches die Nachteile des Standes der Technik überwindet.

Diese Aufgabe wird durch ein erfindungsgemäßes System mit den Merkmalen des Anspruchs 1 und durch ein Verfahren mit den Merkmalen nach Anspruch 7 bzw. 8 gelöst.

Bei einem erfindungsgemäßen System zur Messung einer horizontalen Auslenkung eines Lastaufnahmemittels in Relation zu einer Position einer Krankatze, wobei das Lastaufnahmemittel an einer Vielzahl von parallelen Tragseilen an der Krankatze hängend angeordnet ist, sind mindestens zwei Seillängengeber vorgesehen, die mit einem Datenverarbeitungsmittel, vorzugsweise einem Prozessor operativ verbunden sind, wobei die separaten Seile der mindestens zwei Seillängengeber nicht parallel in Katzfahrtrichtung zwischen Krankatze und Lastaufnahmemittel angeordnet sind, und wobei eine mit dem Datenverarbeitungsmittel verbundene Recheneinheit die horizontale Auslenkung des Lastaufnahmemittels in Relation zur Position der Krankatze über die Länge der jeweiligen Seile der Seillängegeber bestimmt.

Besonders vorteilhaft sind die geringen Abmessungen der Seillängegeber und deren Verankerungspunkte, die hohe Messgenauigkeit und Abtastrate sowie die hohe Wartungsfreundlichkeit des erfindungemäßen Systems.

Das erfindungsgemäße Verfahren nach Anspruch 7 zum Messen einer horizontalen Auslenkung eines Lastaufnahmemittels in Relation zu einer Position einer Krankatze, wobei das Lastaufnahmemittel an einer Vielzahl von Tragseilen an der Krankatze hängend angeordnet ist, weist folgende Schritte auf:
- Messen einer ersten Diagonalstrecke zwischen einem hinteren Bereich der Krankatze und einem vorderen Bereich des Lastaufnahmemittels und gleichzeitiges Messen einer zweiten Diagonalstrecke zwischen einem vorderen Bereich der Krankatze und einem hinteren Bereich des Lastaufnahmemittels;
- Übermitteln der beiden Meßwerte an ein elektronisches Datenverarbeitungsmittel;
- Einsetzen der beiden Meßwerte in einen vorbestimmten Algorithmus, der in einer mit dem elektronischen Datenverarbeitungsmittel verbundenen Recheneinheit hinterlegt ist;
- Ermitteln eines Ausgangswertes, der der horizontalen Auslenkung des Lastaufnahmemittels gegenüber der Krankatze entspricht.

Das erfindungsgemäße System basiert auf der Erkenntnis, daß bei der Verwendung von mindestens zwei Seillängengeber, die jeweils an der Krankatze und/oder jeweils an dem Lastaufnahmemittel angeordnet sind, die horizontalen Auslenkung des Lastaufnahmemittels bei mindestens einem der Seillängengeber eine Verkürzung der Seillänge bewirkt, während diese horizontale Auslenkung bei dem mindestens einen anderen Seillängengeber eine Verlängerung der Seillänge bewirkt. Hierzu sind die mindestens beiden Seillängengeber vorteilhafterweise so an der Krankatze bzw. an dem Lastaufnahmemittel angeordnet, daß sich die beiden Seile der mindestens beiden Seillängengeber überkreuzen.

Eine derartige Überkreuzung der mindestens beiden Seile wird dadurch erreicht, daß einer der mindestens zwei Seillängengeber in einem vorderen Bereich der Krankatze oder des Lastaufnahmemittels angeordnet ist, während der andere der mindestens zwei Seillängengeber in einem hinteren Bereich des Lastaufnahmemittels oder der Krankatze angeordnet ist und der Verankerungspunkt der jeweiligen Seile in diagonaler Weise von dem jeweiligen vorderer Bereich in den jeweiligen hinteren Bereich und von der Krankatze zu dem Lastaufnahmemittel gespannt wird. Bei dieser Art der Verspannung ist es unerheblich, ob die Seillängengeber auf der selben Seite der Krankatze oder des Lastaufnahmemittels angeordnet ist, solange eine zumindest räumliche Überkreuzung gewährleistet werden kann.

Durch diese erfindungsgemäße Verspannung der mindestens beiden Seile und die Seillängenmessung der Seillängengeber wird durch Anwendung einfacher trigonometrischer Beziehungen, die in einem Algorithmus in einer Recheneinheit hinterlegt sind, die horizontale Auslenkung des Lastaufnahmemittels exakt bestimmt. Da für weitere Berechnungen des Bewegungssystems Krankatze/Lastaufnahmemittel vorzugsweise der Auslenkwinkel erforderlich ist, wird durch einen zweiten mathematischen Schritt, ebenfalls unter Verwendung einfacher trigonometrischer Beziehungen, der Auslenkwinkel, der zwischen der Vertikalen und den Tragseilen aufgespannt wird, ermittelt. Der Auslenkwinkel kann sodann eine Eingangsgröße für die nachfolgenden Berechnungen des Bewegungssystems Krankatze/Lastaufnahmemittel bilden.

Als besonders vorteilhaft hat sich erwiesen, wenn die beiden Seillängengeber so angeordnet werden, daß ein maximal möglicher Abstand zwischen beiden Seillängengebern besteht Denn durch eine solche maximale Beabstandung wird erzielt, daß die Längendifferenz der beiden Seile möglichst groß, und somit die Genauigkeit des Messergebnisses erhöht wird.

Bei einer anderen Ausführungsform des erfindungsgemäßen Systems werden die beiden Seile nicht überkreuzt geführt, sondern bilden ein räumliches "V", wobei die Verankerungspunkte der jeweiligen Seile vorteilhafterweise im Scheitelpunkts dieses räumlichen "V" angeordnet ist. Zur Berechnung der horizontalen Auslenkung werden in gleicher Weise einfache trigonometrische Berechnungen angestellt.

Neben den Eingangs erwähnten Einsatzgebieten des Standes der Technik ist ein Einsatz des erfindungsgemäßen Systems in der Hochregeltechnik besonders vorteilhaft.

Eine bevorzugte Ausführungsform der vorliegenden Erfindung wird anhand nachfolgender Figuren näher erläutert:
- Figur 1: zeigt eine bevorzugte Ausführungsform des erfindungsgemäßen Systems;
- Figur 2: zeigt das erfindungsgemäße System der Figur 1 in Bewegung.

In Figur 1 wird ein erfindungsgemäßes System gezeigt, bestehend aus einer Krankatze 1, die über einen Motor M zum Transport auf der Schiene 11 angetrieben wird. Die Energiezufuhr des Motors M ist nicht dargestellt. Die Steuerung des Motors M wird über eine Steuerungseinheit S vorgenommen, die operativ mit dem Motor M verbunden ist, jedoch nicht zwingendermaßen an der Krankatze angeordnet sein muß. In die Steuerungseinheit integriert oder zumindest damit verbunden ist ein Datenverarbeitungsmittel, vorzugsweise ein Prozessor mit einer Recheneinheit, in dem entsprechende mathematische Algorithmen hinterlegt sind. In der in Figur 1 dargestellten bevorzugten Ausführungsform sind an der Krankatze 1 zwei Seillängengeber 3, 4 angeordnet, deren Seile 8, 9 diagonal nach unten in Richtung auf das Lastaufnahmemittel 2 hingespannt und dort in einem Verankerungspunkt 5 bzw. 6 befestigt sind. Die Länge der Seile 8 und 9 ist in der Ruheposition der Figur 1 im wesentlichen gleich, da, aufgrund der Schwerkraft, das Lastaufnahmemittel 2 lotrecht unterhalb der Krankatze an den Tragseilen 10a und 10b, sowie an den nicht dargestellten Tragseilen 10c und 10d hängt. Die Länge der Tragseile 10a bis 10d wird ebenfalls über den Motor M gesteuert oder über einen gesonderten Antrieb.

Zur Messung der Seillängen werden beispielsweise Seillängengeber der Firma TR Electronic GmbH verwendet, die über einen Absolut- oder Inkremetal-Encoder verfügen.

Erreicht die Krankatze einen bestimmten Geschwindigkeits- oder Beschleunigungswert, werden die Tragseile 10a bis 10d entgegen der Bewegungsrichtung aufgrund der Trägheit um einen bestimmten Wert A ausgelenkt, der einem bestimmten Winkel α entspricht. In Figur 2 ist die Bewegungslage des erfindungsgemäßen Systems in einem bestimmten Zeitpunkt dargestellt, in dem die Krankatze eine Geschwindigkeit v erreicht hat. Als Folge der horizontalen Auslenkung des Lastaufnahmemittels 2 um den Betrag A bzw. den Winkel α tritt eine Längenveränderung der Seile 8 und 9 der Seillängengeber 3 und 4 auf. Diese Änderung der Seillängen wird von den Seillängengebern 3 und 4 gemessen und an die in dem elektronischen Datenverarbeitungsmittel S vorgesehenen Recheneinheit übermittelt. Nach dem Abarbeiten von mathematischen Algorithmen gibt die Recheneinheit die Auslenkung A als Strecke der absoluten Auslenkung, oder wahlweise den Winkel α als Ausgangswert an. Dieser Wert wird sodann in das Steuersystem zur Steuerung des Motors M eingegeben und dort entsprechend, beispielsweise zur Pendelunterdrückung des Lastaufnahmemittels weiter verarbeitet.

## Patentansprüche

1. System zur Messung einer horizontalen Auslenkung (A) eines Lastaufnahmemittels (2) in Relation zu einer Position einer Krankatze (1), wobei das Lastaufnahmemittel (2) an einer Vielzahl von parallelen Tragseilen (10a, 10b, 10c, 10d) an der Krankatze (1) hängend angeordnet ist, bestehend aus einem elektronischen Datenverarbeitungsmittel (5), aus einer mit dem elektronischen Datenverarbeitungsmittel (5) verbundenen Recheneinheit und aus mindestens zwei Seillängengebern (3, 4), die mit dem elektronischen Datenverarbeitungsmittel (S) operativ verbunden sind, wobei die separaten Seile (8, 9) der mindestens zwei Seillängengeber (3, 4) nicht parallel in Katzfahrtrichtung zwischen Krankatze (1) und Lastaufnahmemittel (2) angeordnet sind, und wobei die mit dem elektronischen Datenverarbeitungsmittel (S) verbundene Recheneinheit die horizontale Auslenkung (A) des Lastaufnahmemittels (2) in Relation zur Position der Krankatze (1) über die Länge der jeweiligen Seile (8, 9) der Seillängengeber (3, 4) bestimmt.

2. System nach Anspruch 1, wobei die mindestens zwei Seillängengeber (3, 4) so angeordnet sind, daß sich deren Seile (8, 9) überkreuzen.

3. System nach Anspruch 1 oder 2, wobei zumindest einer der Seillängengeber (3, 4) an der Krankatze angeordnet ist.

4. System nach Anspruch 1 oder 2, wobei zumindest einer der Seillängengeber (3, 4) an dem Lastaufnahmemittel angeordnet ist.

5. System nach einem der vorherigen Ansprüche, wobei die Seillängengeber (3, 4) nicht auf der selben Seite der Krankatze (1) oder des Lastaufnahmemittels (2) angeordnet sind.

6. System nach einem der vorherigen Ansprüche, wobei einer der mindestens zwei Seillängengeber (3) in einem vorderen Bereich der Krankatze (1) angeordnet ist und sich dessen Seil (8) im wesentlichen diagonal bis in einen Verankerungspunkt (5) in einen hinteren Bereich des Lastaufnahmemittels (2) erstreckt während der andere der mindestens zwei Seillängengeber (4) in einem hinteren Bereich der Krankatze (1) angeordnet ist und sich dessen Seil (9) im wesentlichen diagonal bis in einen Verankerungspunkt (6) in einem vorderen Bereich des Lastaufnahmemittels (2) erstreckt.

7. Verfahren zum Messen einer horizontalen Auslenkung (A) eines Lastaufnahmemittels (2) in Relation zu einer Position einer Krankatze (1), wobei das Lastaufnahmemittel (2) an einer Vielzahl von parallelen Tragseilen (10a, 10b, 10c, 10d) an der Krankatze (1) hängend angeordnet ist, insbesondere unter Verwendung eines System nach einem der vorherigen Ansprüche, bestehend aus den Schritten:
- Messen einer ersten Diagonalstrecke zwischen einem hinteren Bereich der Krankatze (1) und einem vorderen Bereich des Lastaufnahmemittels (2) und gleichzeitiges Messen einer zweiten Diagonalstrecke zwischen einem vorderen Bereich der Krankatze (1) und einem hinteren Bereich des Lastaufnahmemittels;
- Übermitteln der beiden Meßwerte an ein elektronisches Datenverarbeitungsmittel;
- Einsetzen der beiden Meßwerte in einen vorbestimmten Algorithmus, der in einer mit dem elektronischen Datenverarbeitungsmittel verbundenen Recheneinheit hinterlegt ist;
- Ermitteln eines Ausgangwertes, der der horizontalen Auslenkung (A) des Lastaufnahmemittels (2) gegenüber der Krankatze (1) entspricht.

8. Verfahren zum Messen einer horizontalen Auslenkung (A) eines Lastaufnahmemittels (2) in Relation zu einer Position einer Krankatze (1), wobei das Lastaufnahmemittel (2) an einer Vielzahl von parallelen Tragseilen (10a, 10b, 10c, 10d) an der Krankatze (1) hängend angeordnet ist, insbesondere unter Verwendung eines System nach einem der vorherigen Ansprüche, bestehend aus den Schritten:
- Messen einer ersten Strecke zwischen einem hinteren Bereich der Krankatze (1) und einem Zentralbereich des Lastaufnahmemittels (2) und gleichzeitiges Messen einer zweiten Strecke zwischen einem vorderen Bereich der Krankatze (1) und dem Zentralbereich des Lastaufnahmemittels;
- Übermitteln der beiden Meßwerte an ein elektronisches Datenverarbeitungsmittel;
- Einsetzen der beiden Meßwerte in einen vorbestimmten Algorithmus, der in einer mit dem elektronischen Datenverarbeitungsmittel verbundenen Recheneinheit hinterlegt ist;
- Ermitteln eines Ausgangwertes, der der horizontalen Auslenkung (A) des Lastaufnahmemittels (2) gegenüber der Krankatze (1) entspricht.

9. Verfahren nach Anspruch 8 oder 9, wobei der Ausgangswert ein Winkelwert (α) ist.

10. Verwendung von mindestens zwei Seillängengebern zur Messung einer horizontalen Auslenkung (A) eines Lastaufnahmemittels (2) in Relation zu einer Position einer Krankatze (1), wobei das Lastaufnahmemittel (2) an einer Vielzahl von parallelen Tragseilen (10a, 10b, 10c, 10d) an der Krankatze (1) hängend angeordnet ist, wobei die mindestens zwei Seillängengebern (3, 4) mit einem elektronischen Datenverarbeitungsmittel (S) operativ verbunden sind, wobei die separaten Seile (8, 9) der mindestens zwei Seillängengeber (3, 4) nicht parallel in Katzfahrtrichtung zwischen Krankatze (1) und Lastaufnahmemittel (2) angeordnet sind, und wobei eine mit dem elektronischen Datenverarbeitungsmittel (S) verbundene Recheneinheit die horizontale Auslenkung (A) des Lastaufnahmemittels (2) in Relation zur Position der Krankatze (1) über die Länge der jeweiligen Seile (8, 9) der Seillängengeber (3, 4) bestimmt.

## Claims

1. A system for measuring a horizontal deflection of a load receiving means (2) in relation to a position of a crane trolley (1), wherein said load receiving means (2) is arranged to suspend on a plurality of parallel supporting cables (10a, 10b, 10c, 10d) from said crane trolley (1), consisting of an electronic data processing device (S), a computing unit connected with said electronic data processing device (S), and at least two cable length sensors (3, 4) that are operatively connected with said electronic data processing device (S), wherein the separate cables (8, 9) of said at least two cable length sensors (3, 4) are not arranged in parallel in driving direction of the crane trolley between said crane trolley (1) and said load receiving means (2), and wherein the computing unit that is connected with said electronic data processing device (S) determines the horizontal deflection (A) of said load receiving means (2) in relation to the position of said crane trolley (1) for the length of the respective cables (8, 9) of said cable length sensors (3, 4).

2. The system according to claim 1, wherein said at least two cable length sensors (3, 4) are arranged such that their cables (8, 9) cross each other.

3. The system according to claims 1 or 2, wherein at least one of said cable length sensors (3, 4) is arranged on said crane trolley.

4. The system according to claims 1 or 2, wherein at least one of said cable length sensors (3, 4) is arranged on said load receiving means.

5. The system according to any of the preceding claims, wherein said cable length sensors (3, 4) are not arranged on the same side of said crane trolley (1) or of said load receiving means (2).

6. The system according to any of the preceding claims, wherein one of said at least two cable length sensors (3) is arranged in a front region of said crane trolley (1) and the cable (8) thereof extends substantially diagonally into an anchoring point (5) in a rear region of said load receiving means (2) while the other of said at least two cable length sensors (4) is arranged in a rear region of said crane trolley (1) and the cable (9) thereof extends substantially diagonally into an anchoring point (6) in a front region of said load receiving means (2).

7. A method for measuring a horizontal deflection (A) of a load receiving means (2) in relation to a position of a crane trolley (1), wherein said load receiving means (2) is arranged to suspend on a plurality of parallel supporting cables (10a, 10b, 10c, 10d) from said crane trolley (1), in particular by using a system according to any of the preceding claims, the method comprising the steps of:
- measuring a first diagonal distance between a rear region of said crane trolley (1) and a front region of said load receiving means (2), and simultaneously measuring a second diagonal distance between a front region of said crane trolley (1) and a rear region of said load receiving means;
- transmitting the two measurements to an electronic data processing device;
- inserting the two measurements in a predetermined algorithm that is stored in a computing unit connected with said electronic data processing device;
- determining an output value that corresponds to the horizontal deflection (A) of said load receiving means (2) vis-à-vis said crane trolley (1).

8. A method for measuring a horizontal deflection (A) of a load receiving means (2) in relation to a position of a crane trolley (1), wherein said load receiving means (2) is arranged to suspend on a plurality of parallel supporting cables (10a, 10b, 10c, 10d) from said crane trolley (1), in particular by using a system according to any of the preceding claims, the method comprising the steps of:
- measuring a first distance between a rear region of said crane trolley (1) and a central region of said load receiving means (2), and simultaneously measuring a second distance between a front region of said crane trolley (1) and the central region of said load receiving means;
- transmitting the two measurements to an electronic data processing device;
- inserting the two measurements in a predetermined algorithm that is stored in a computing unit connected with the electronic data processing device;
- determining an output value that corresponds to the horizontal deflection (A) of said load receiving means (2) vis-à-vis said crane trolley (1).

9. The method according to claims 8 or 9, wherein the output value is an angle value (α).

10. Use of at least two cable length sensors for measuring a horizontal deflection (A) of a load receiving means (2) in relation to a position of a crane trolley (1), wherein said load receiving means (2) is arranged to suspend on a plurality of parallel supporting cables (10a, 10b, 10c, 10d) from said crane trolley (1), wherein said at least two cable length sensors (3, 4) are operatively connected with an electronic data processing device (S), wherein the separate cables (8, 9) of said at least two cable length sensors (3, 4) are not arranged in parallel in driving direction of the crane trolley between said crane trolley (1) and said load receiving means (2), and wherein a computing unit that is connected with the electronic data processing device (S) determines the horizontal deflection (A) of said load receiving means (2) in relation to the position of said crane trolley (1) for the length of the respective cables (8, 9) of said cable length sensors (3, 4).

## Revendications

1. Système pour mesurer une déviation (A) horizontale d'un moyen de réception de charge (2) par rapport à une position d'un chariot de grue (1), le moyen de réception de charge (2) étant disposé en suspension sur une pluralité de câbles porteurs (10a, 10b, 10c, 10d) parallèles sur le chariot de grue (1), comprenant un moyen électronique de traitement de données (S), une unité de calcul reliée au moyen électronique de traitement de données (S) et au moins deux capteurs de longueurs de câble (3, 4), lesquels sont reliés lors de l'exploitation au moyen électronique de traitement de données (S), les câbles (8, 9) séparés des au moins deux capteurs de longueurs de câble (3, 4) n'étant pas disposés parallèlement dans le sens de marche du chariot entre le chariot de grue (1) et le moyen de réception de charge (2), et l'unité de calcul reliée au moyen électronique de traitement de données (S) déterminant la déviation (A) horizontale du moyen de réception de charge (2) par rapport à la position du chariot de grue (1) sur la longueur des câbles (8, 9) respectifs des capteurs de longueurs de câble (3, 4).

2. Système selon la revendication 1, les au moins deux capteurs de longueurs de câble (3, 4) étant disposés de telle sorte que leurs câbles (8, 9) se croisent.

3. Système selon la revendication 1 ou 2, au moins l'un des capteurs de longueurs de câble (3, 4) étant disposé sur le chariot de grue.

4. Système selon la revendication 1 ou 2, au moins l'un des capteurs de longueurs de câble (3, 4) étant disposé sur le moyen de réception de charge.

5. Système selon l'une quelconque des revendications précédentes, les capteurs de longueurs de câble (3, 4) n'étant pas disposés sur le même côté du chariot de grue (1) ou du moyen de réception de charge (2).

6. Système selon l'une quelconque des revendications précédentes, l'un des au moins deux capteurs de longueurs de câble (3) étant disposé dans une zone avant du chariot de grue (1) et son câble (8) s'étendant sensiblement en diagonale jusqu'en un point d'ancrage (5) dans une zone arrière du moyen de réception de charge (2), alors que l'autre des au moins deux capteurs de longueurs de câble (4) est disposé dans une zone arrière du chariot de grue (1) et dont le câble (9) s'étend sensiblement en diagonale jusqu'en un point d'ancrage (6) dans une zone avant du moyen de réception de charge (2).

7. Procédé destiné à mesurer une déviation (A) horizontale d'un moyen de réception de charge (2) par rapport à une position d'un chariot de grue (1), le moyen de réception de charge (2) étant disposé en suspension sur une pluralité de câbles porteurs (10a, 10b, 10c, 10d) parallèles sur le chariot de grue (1), notamment en utilisant un système selon l'une quelconque des revendications précédentes, comprenant les étapes suivantes :
- mesure d'un premier tronçon diagonal entre une zone arrière du chariot de grue (1) et une zone avant du moyen de réception de charge (2) et mesures simultanée d'un deuxième tronçon diagonal entre une zone avant du chariot de grue (1) et une zone arrière du moyen de réception de charge ;
- transmission des deux valeurs mesurées à un moyen électronique de traitement de données ;
- insertion des deux valeurs mesurées dans un algorithme prédéfini qui est enregistré dans une unité de calcul reliée au moyen électronique de traitement de données ;
- détermination d'une valeur initiale qui correspond à la déviation (A) horizontale du moyen de réception de charge (2) par rapport au chariot de grue (1).

8. Procédé pour mesurer une déviation (A) horizontale d'un moyen de réception de charge (2) par rapport à une position d'un chariot de grue (1), le moyen de réception de charge (2) étant disposé en suspension sur une pluralité de câbles porteurs (10a, 10b, 10c, 10d) parallèles sur le chariot de grue (1), notamment en utilisant un système selon l'une quelconque des revendications précédentes, comprenant les étapes suivantes :
- mesure d'un premier tronçon entre une zone arrière du chariot de grue (1) et une zone centrale du moyen de réception de charge (2) et mesure simultanée d'un second tronçon entre une zone avant du chariot de grue (1) et la zone centrale du moyen de réception de charge ;
- transmission des deux valeurs mesurées à un moyen électronique de traitement de données ;
- insertion des deux valeurs mesurées dans un algorithme prédéfini qui est enregistré dans une unité de calcul reliée au moyen électronique de traitement de données ;
- détermination d'une valeur initiale qui correspond à la déviation (A) horizontale du moyen de réception de charge (2) par rapport au chariot de grue (1).

9. Procédé selon la revendication 8 ou 9, la valeur initiale étant une valeur d'angle (α).

10. Utilisation d'au moins deux capteurs de longueurs de câble pour mesurer une déviation (A) horizontale d'un moyen de réception de charge (2) par rapport à une position d'un chariot de grue (1), le moyen de réception de charge (2) étant disposé en suspension sur une pluralité de câbles porteurs (10a, 10b, 10c, 10d) parallèles sur le chariot de grue (1), les au moins deux capteurs de longueurs de câble (3, 4) étant reliés lors de l'exploitation à un moyen électronique de traitement de données (S), les câbles (8, 9) séparés des au moins deux capteurs de longueurs de câble (3, 4) n'étant pas disposés parallèlement dans le sens de marche du chariot entre le chariot de grue (1) et le moyen de réception de charge (2), et une unité de calcul reliée au moyen électronique de traitement de données (S) déterminant la déviation (A) horizontale du moyen de réception de charge (2) par rapport à la position du chariot de grue (1) sur la longueur des câbles (8, 9) respectifs des capteurs de longueurs de câble (3, 4).
